# EUROPÄISCHE PATENTSCHRIFT

(11) **EP 1 890 275 B1**
(45) Veröffentlichungstag und Bekanntmachung des Hinweises auf die Patenterteilung: **14.11.2012**
(21) Anmeldenummer: 07114270.7
(22) Anmeldetag: 13.08.2007
(51) Int. Cl.: G09F 9/33, G09F 13/04, G09F 13/22

(54) **Hintergrundbeleuchtete Fläche**
Back illuminate plate
Panneau rétro-éclairé

(30) Priorität: 18.08.2006 DE 202006012684 U
(43) Veröffentlichungstag der Anmeldung: 20.02.2008
(73) Patentinhaber: Rokusek, Petr, 41742 Krupka 1 (CZ); Jansen, Sebastian, 50679 Köln (DE)
(72) Erfinder: Rokusek, Petr, 41742 Krupka 1 (CZ); Jansen, Sebastian, 50679 Köln (DE)
(74) Vertreter: Bungartz, Klaus Peter

(56) Entgegenhaltungen:
- EP-A- 1 413 450
- EP-A2- 1 605 283
- WO-A1-2004/014977
- DE-A1- 10 142 582
- JP-A- 62 249 012
- JP-A- 2003 080 598
- JP-A- 2004 042 475
- US-A1- 2004 156 130

## Beschreibung

Die Erfindung betrifft eine Präsentationsvorrichtung zur hintergrundbeleuchteten Präsentation von lichtdurchlässigen Informationsträgern in Form von Werbetafeln, Postern oder Fahrplänen, mit einem Gehäuse und zumindest einer in dem Gehäuse angeordneten, hintergrundbeleuchtete Fläche, die eine Lichtquellen tragende Leuchtfläche und eine, das von den Lichtquellen emittierte Licht streuende, lichtdurchlässige Streufläche aufweist, die zumindest partiell über der Leuchtfläche angeordnet ist, wobei zwischen der Leuchtfläche und der Streufläche zumindest eine Strahl-modifikationsfläche angeordnet ist, die eine Mehrzahl nebeneinander angeordneter, transparenter Linsen aufweist und den Strahlengang des von den Lichtquellen emittierten Lichtes infolge der optischen Eigenschaften der Linsen auf zu weiten vermag.

Derartige hintergrundbeleuchtete Flächen sind aus der EP 1 413 450 A1 bekannt. Hier wird eine Opalscheibe als Streufläche verwendet, die einseitig mit weißen und/oder silbernen Pigmenten in der Siebdrucktechnik bedruckt wird. Die Pigmente bewirken eine regelmäßigere Verteilung des Lichtes, wobei zur Herstellung der bedruckten Opalscheibe vorhandene Inhomogenitäten des Lichtes zunächst fotografisch erfasst werden und dann ein Negativbild dieses Bildes auf die Opalscheibe aufgebracht wird. Dieses Verfahren hat nicht nur den Nachteil, dass individuell ein Negativdruck erarbeitet werden muss, sondern bewirkt auch eine Abschattung der Lichtaustrittsfläche durch den aufgebrachten Siebdruck, so dass ein Teil der Leuchtintensität verloren geht.

Hintergrundbeleuchtete Flächen der eingangs genannten Art sind auch aus der DE 201 07 442 U1 und der DE 101 42 582 A1 bekannt. Die bekannten hintergrundbeleuchteten Flächen weisen eine Leuchtfläche auf, die von übereinander und nebeneinander angeordneten Leuchtdioden gebildet ist. Oberhalb dieser Leuchtfläche ist eine Streuplatte angeordnet, die das punktförmig emittierte Licht der Leuchtdioden flächig verteilt.

Obwohl diese hintergrundbeleuchteten Flächen eine geringe Bauform ermöglichen, haben sie im Falle der Ausgestaltung nach der DE 201 07 442 U1 den Nachteil, dass die Intensität des durch die Streufläche durchtretenden Lichts unterschiedlich ist, so dass die punktförmig abstrahlenden Lichtquellen unterhalb der Streufläche nach wie vor als helle Punkte erkennbar sind. Bei vielen Anwendungsfällen ist es jedoch gewünscht, dass eine homogene Ausleuchtung der gesamten Fläche erfolgt. Dies kann mit den bekannten Lichtquellen dadurch erreicht werden, dass die Streufläche einen größeren Absorptionsanteil aufweist, in dem beispielsweise die Streufläche entweder dicker oder auch milchiger ausgebildet wird. In diesem Fall ist allerdings das Transmissionsverhalten der Streufläche ungünstig, so dass ein unnötig hoher Anteil der eingekoppelten Energie über den Absorptionsanteil des Lichtes verloren geht. Eine weitere Forderung ist jedoch häufig, dass die beleuchtete Fläche relativ zur Energieaufnahme möglichst hell erscheinen soll.

Die hintergrundbeleuchtete Fläche nach der DE 101 42 582 A1 reduziert diese ungleichmäßige Intensitätsverteilung des Lichtes über eine unterhalb der äußeren Streuscheibe angeordnete Linsenanordnung, die über neben- und untereinander angeordnete Linsen die Lichtverteilung anpassen. Hier ist allerdings an den Randbereich der Linsen die Intensität ebenfalls noch geschwächt und ferner sind derartige Linsensystem nur aufwändig und unflexibel herstellbar, was im Falle der in der DE 10142 582 A1 beschriebenen Signalvorrichtung, beispielsweise Verkehrsampeln, noch tolerabel ist, die Anwendung der Linsentechnik auf andere Gebiete mit höherem Kostendruckjedoch wirtschaftlich ausschließt.

Darüber hinaus sind hintergrundbeleuchtete Flächen aus der JP 62 249012 A und der DE 199 35 386 A1 bekannt. Hier handelt es sich um Anzeigeflächen, die ebenfalls eine lichtdurchlässige Scheibe aufweist, durch die ein hinter der lichtdurchlässigen Scheibe emittierter Lichtanteil gebrochen wird. Bei der JP 62 249012 A wird zur Erzielung der Lichtbrechung eines separate Streuscheibe mit unregelmäßiger Oberfläche verwendet. Auch die hier offenbarte hintergrundbeleuchtete Fläche weist den Nachteil auf, dass die Lichtintensität nicht optimal auf die gesamte Fläche verteilt wird, darüberhinaus wird durch die Brechung und Reflektion des Lichtes ein relativ großer Anteil der Leuchtstärke zurückreflektiert oder absorbiert, so die Effizienz dieser auf Reflektion basierender Streuscheiben nicht optimal ist.

Aus der DE 34 20 414 A1 wiederum ist eine hintergrundbeleuchtete Fläche bekannt, die als nicht blendende Leuchte ausgebildet ist. Zum Streuen des Lichtes und zur Reduzierung der Blendung wird eine prismatische Abdeckung verwendet, die über eine lang gestreckte Lichtquelle angeordnet ist. Auch bei dieser Ausgestaltung ist bei reduzierter Bauhöhe keine homogene Ausleuchtung eines Hintergrundes möglich.

Aus der DE 39 10 520 A1 ist schließlich ein Verfahren bekannt, bei dem die Streufläche eine unterschiedliche Transmissionsfähigkeit aufweist, um so die unterschiedlichen Leuchtintensitäten unterhalb der Streufläche zu kompensieren. Dieses Verfahren weist den Nachteil auf, dass die Ausrichtung der Streufläche relativ zur Leuchtfläche vorgenommen werden muss und darüber hinaus eine vergleichsweise kostenintensive Streufläche in Abhängigkeit der Leuchtintensität der Leuchtfläche hergestellt werden muss. Auf eine ähnliche Weise versucht auch die DE 43 39 274 A1 das Problem zu lösen, wobei hier eine Streuschicht mit einem Raster beschichtet ist, dass beispielsweise als Punkt- oder Strichraster ausgeführt sein kann. Auch hier ist ein zusätzlicher Aufwand notwendig, um die Leuchtintensität zu kompensieren.

Aufgabe der Erfindung ist es daher, eine kostengünstige, flexibel herstellbare Präsentationsvorrichtung mit zumindest einer hintergrundbeleuchtete Fläche der eingangs genannten Art zu schaffen, die bei möglichst geringer Bauhöhe eine möglichst homogene Verteilung der Intensität der Hintergrundbeleuchtung aufweist.

Diese Aufgabe wird nach der Erfindung dadurch gelöst, dass die Linsen Defraktionslinsen oder Fresnel-Linsen mit einer optisch variablen Mikrostruktur sind, wobei die Strahlmodifikationsfläche von einer dünnen Kunststofffolie oder der Streufläche gebildet ist und die Linsen in die Strahlmodifikationsfläche eingeprägt oder auf sonstige Weise eingeformt sind.

Durch die erfindungsgemäße Ausgestaltung der Präsentationsvorrichtung mit zumindest einer hintergrundbeleuchteten Fläche kann nun eine besonders flache, kostengünstig herstellbare Leuchtfläche hergestellt werden. Zwischen der Streufläche und der Leuchtfläche ist die Strahlmodifikationsfläche angeordnet, die den Strahlengang des von den Lichtquellen emittierten Lichtes modifiziert. Es kann sich hierbei um eine einzelne Strahlfläche handeln, es können aber auch mehrere Strahlenmodifikationsflächen übereinander angeordnet sein. Die Strahlenmodifikationsfläche weist Linsen auf, die den Strahlengang beeinflussen. Aufgabe dieser Linsen ist die bessere Verteilung des Strahlenganges des emittierten Lichtes, also eine Aufweitung der Leuchtstrahlen um so eine punktförmige Intensität an der Oberseite der hintergrundbeleuchteten Fläche zu vermeiden.

Die Linsen der Strahlenmodifikationsfläche weisen eine optisch variable Mikrostruktur auf und sind so genannte Defraktionslinsen, wobei als Strahlmodifikationsfläche eine dünne Kunststofffolie verwendet werden kann, in die die Defraktionslinsen eingeprägt oder auf sonstige Weise eingeformt werden. Eine solche Folie ist als Meterware, vergleichsweise kostengünstig herstellbar und lässt sich einfach unterhalb der Streufläche anordnen, beispielsweise indem die Folie auf die Streufläche aufgeklebt wird. Werden mehrere Strahlmodifikationsflächen verwendet, können die einzelnen Linsen der Strahlmodifikationsflächen relativ zueinander versetzt angeordnet werden, um so eine noch bessere Streuung des transmittierten Lichtes zu gewährleisten.

Bei einer alternativen Ausgestaltung kann auch die Streufläche selbst als Strahlmodifikationsfläche ausgebildet sein. Hierzu kann beispielsweise die Unterseite der Streufläche dahingehend modifiziert werden, dass die Linsen in diese Unterseite eingeprägt werden. Aus Kostengründen wird jedoch in vielen Anwendungsfällen eine separate Kunststofffolie für die Strahlmodifikationsfläche vorgesehen werden.

Wie bereits bei einem Teil des Standes der Technik sind die Lichtquellen bevorzugt als Leuchtdioden ausgebildet. Diese Leuchtdioden weisen einen besonderen Vorteil auf, dass sie einerseits in unterschiedlichen Farben herstellbar sind, also Licht verschiedener Frequenzen emittieren, andererseits wenig Wärme erzeugen, so dass die Bauhöhe der hintergrundbeleuchteten Fläche klein gehalten werden kann. Je näher jedoch die Streufläche an die Lichtquellen heranrückt, desto größer wird das Problem, dass die Streufläche den punktförmig imitierten Lichtanteil auf eine möglichst große Fläche verteilen muss.

Durch die Linsen der Strahlmodifikationsfläche kann dies nun erfindungsgemäß besonders einfach und kostengünstig geschehen. Bei einer bevorzugten Ausgestaltung der Erfindung ist der Abstand zwischen der Strahlmodifikationsfläche und den Lichtquellen etwa kleiner als 50 mm, bevorzugt liegt er zwischen 15 mm und 30 mm. Eine besonders bevorzugte Ausgestaltung verwendet einen Abstand von 25 mm. Die Lichtquellen können zu einzelnen Gruppen zusammengefasst werden, die unterschiedlich zueinander schaltbar sind. Dies kann einerseits genutzt werden, um die Leuchtintensität der gesamten Leuchtfläche zu variieren, andererseits kann auch eine mehrfarbige Leuchtfläche auf diese Weise vorgesehen sein.

Die Lichtquellen sind bevorzugt unmittelbar auf eine Leiterplatte aufgebracht, über die sie auch beschallt sind. Über Abstandshalter kann dann die Strahlmodifikationsfläche und die Streufläche oberhalb der Leiterplatte angeordnet werden, wobei die Strahlmodifikationsfläche im Falle einer dünnen Folie bevorzugt von der Streufläche an deren Unterseite gehalten ist. Ein umlaufender Rahmen kann die hintergrundbeleuchtete Fläche zu einer geschlossenen Sandwich-Patte verbinden.

Die hintergrundbeleuchtete Fläche kann grundsätzlich jede denkbare Form aufweisen, es sind gekrümmte oder auch ebene Flächen denkbar. Eine bevorzugte Anwendung der hintergrundbeleuchteten Fläche liegt in einem Informationsträger, der etwa nach der Art eines Bilderrahmens an eine Wand gehängt werden kann oder nach der Art eines Werbeaufstellers zwei V-förmig über ein Gelenk miteinander verbundene Flächen aufweist. Im letztgenannten Fall können beide Flächen oder auch nur eine der beiden Flächen als hintergrundbeleuchtete Flächen ausgebildet werden. Auf Grund der geringen Leistungsaufnahme der verwendeten Lichtquellen im Falle von Leuchtdioden kann ein im Freien aufgestellter auch Solarzellen aufweisen, über die die Energieversorgung gewährleistet ist. Letzteres wird insbesondere dadurch möglich, dass auf Grund der guten Streuwirkung bei gleichzeitig optimaler Transmission die Leistungsaufnahme der Leuchtdioden bzw. die Anzahl der verwendeten Leuchtdioden verringert werden kann.

Die Streufläche kann eine übliche Opalplatte aus Glas oder Kunststoff oder eine sonstige Kunststoffplatte aus einem Licht streuenden, transparenten Material sein, die aus einem vergleichbaren Material hergestellt ist. Hier kann beispielsweise transparenter, milchiger Kunststoff verwendet werden, wobei die Streufläche eine Folie mit beliebiger Dicke sein kann. Bevorzugt wird die Streufläche eine Dicke von weniger als 2 mm aufweisen, wobei die Streufläche an ihrer der Lichtquelle abgewandten Seite auch die Funktion einer Schutzfläche aufnehmen kann, so dass auch dickere Streuflächen Verwendung finden können, sofern dies benötigt wird.

Die Strahlmodifikationsfläche selbst kann aus einem durchsichtigen Kunststoff gefertigt sein, es ist jedoch auch möglich, zusätzliche Streueffekte dadurch zu erzeugen, dass die Strahlmodifikationsfläche selbst eingetrübt ist. Dies kann dadurch geschehen, dass entweder die Linsen in ein entsprechendes vorherige Material eingeprägt werden, oder dass eine zweite, milchige Folie auf die Linsenfolie aufkaschiert wird.

Sofern im Zusammenhang mit der vorliegenden Anmeldung von Flächen gesprochen ist, ist hierbei eine flächige Ausgestaltung eines Funktionsbereiches gemeint. Dies kann eine Folienschicht oder auch eine plattenartige Trägerschicht sein, wobei die Schichten eben oder auch gebogen sein können. Selbst zylindrische oder kugelartige Formen sind denkbar.

Die wesentliche Anwendung der vorliegenden Erfindung liegt darin, eine Oberfläche mit einer homogenen Hinterleuchtung zu versehen. Diese Oberfläche wird üblicherweise von einer Opalplatte gebildet, die als Streuschicht so ausgebildet ist, so dass Sie zum einen Licht hindurch lässt und zum anderen das hindurch gelassene Licht streut, um den Eindruck einer regelmäßigen Hinterleuchtung zu schaffen, wie ja beispielsweise ansonsten von Leuchtstoffröhren erzeugt wird. Sofern es gewünscht ist, kann die Streuschicht auch durch eine Klarglasschicht bzw. eine vergleichbare Kunststoffschicht ausgetauscht werden, in diesem Fall wird allerdings eine homogene Lichtverteilung kaum noch erreicht werden können, da die zusätzliche Strahlmodulationsschicht kaum in der Lage sein wird, das von den Lichtquellen emittierte Licht hinreichend zu verteilen.

Die übliche Anwendung wird ein Gehäuse sein, in das die hintergrundbeleuchteten Flächen eingebaut sind. Solche Gehäuse können beispielsweise verwendet werden, um Poster, Fahrpläne oder sonstige Informationen von hinten zu beleuchten. Damit dies gelingt, müssen natürlich die Informationen ebenfalls lichtdurchlässig sein, so dass das Licht durch das Postermaterial hindurch treten kann, um so eine Hintergrundbeleuchtung zu realisieren. Das Gehäuse weist einen Gehäuseboden und eine Seitenwandung auf, über die der Gehäuseboden mit einer Gehäuseoberseite versehen ist. Damit Lichtquellen ausgetauscht werden können, kann die Gehäuseoberseite als schwenkbarer Deckel ausgebildet sein, der dann mit der als Rahmen ausgebildeten Seitenwandung des Gehäuses schwenkbar an einer Seite des Rahmens verbunden ist. Dies kann über übliche Klappscharniere erfolgen, auch eine zweiteilige Ausbildung des Gehäusedeckels mit gegenüberliegenden Scharnierverbindungen ist möglich. Natürlich kann der Gehäuseboden auch wannenartig ausgebildet sein, so dass die Seitenwandung einstückig mit dem Gehäuseboden verbunden ist.

Wird dagegen die Austauschbarkeit der Lichtquellen anderweitig realisiert oder wird auf diese Funktion keinen Wert gelegt, kann der Gehäusedeckel auch fest mit dem Rahmen verbunden sein, eine anderweitige Austauschbarkeit kann etwa dadurch realisiert werden, dass die Lichtquellen auf einer Lichtquellenträgerplatte angeordnet sind, die über einen Schlitz in das Gehäuse eingeschoben wird. Diese Lichtquellenträgerplatte kann auch die Gehäuserückseite selbst bilden, in diesem Fall können dann zum Beispiel die Lichtquellen von hinten durch Durchgangslöcher in das Gehäuse eingesteckt werden und auf der Rückseite kontaktiert werden.

Die Streufläche wird bei einer solchen Präsentationsvorrichtung von einer transparenten optischen Schicht gebildet, die etwa eine Opalplatte aus Kunststoff oder Glasmaterial sein kann. Im Gegensatz zum Stand der Technik muss auf Grund des erfindungsgemäßen Aufweitens der Lichtstrahlen über die Strahlmodulationsschicht diese Streuschicht nicht mehr bedruckt werden, obwohl dies natürlich zur Erzielung weiterer Effekte nach wie vor geschehen kann.

Die Strahlmodifikationsfläche wird bevorzugt von einer transparenten optischen Schicht gebildet, die folienartig ausgebildet sein kann. Diese Folie kann dann auf der dem Gehäuseboden zugewandten Seite der Streufläche angeordnet werden, etwa durch Aufkleben mit der Oberfläche befestigt werden. Auch ein thermisches Verschweißen während des Herstellungsverfahrens ist möglich, ferner ist es möglich, dass die Strahlmodulationsfläche unmittelbar durch Modifikation der Unterseite der Streufläche auf die Streufläche aufgebracht wird.

Der Informationsträger, beispielsweise ein Plakat, kann über die bekannten Befestigungsmittel, etwa Klemmschienen, direkt auf der Streufläche befestigt werden. Es kann auch eine zusätzliche Glas- oder Kunststoffabdeckung vorgesehen sein, die als Schutz vor Beschädigung oder Verschmutzung über dem Informationsträger angeordnet ist, und zum Beispiel für den Austausch des Informationsträgers aufklappbar ist.

Weitere Merkmale und Vorteile der Erfindung ergeben sich aus den Unteransprüchen und aus der nachfolgenden Beschreibung eines bevorzugten Ausführungsbeispiels anhand der Zeichnungen.

In den Zeichnungen zeigt:
- Fig. 1:: Eine schematische Ansicht der einzelnen Schichten einer erfindungsgemäßen, hintergrundbeleuchteten Fläche und
- Fig. 2:: Eine Seitenansicht einer hintergrundbeleuchteten Fläche im Schnitt.

In Figur 1 ist eine beispielhafte Ausgestaltung des Aufbaus der hintergrundbeleuchteten Fläche nach der Erfindung dargestellt. Die unterste Lage stellt eine als Leuchtschicht 1 ausgebildete Leiterplatte dar, auf die Lichtquellen 1, die hier als Leuchtdioden ausgebildet sind, aufgebracht sind. Die Leuchtdioden haben hier einen Abstand zueinander von 1 Inch, wobei dies nur ein beispielhafter Abstand ist. Der erforderliche Abstand ist im Wesentlichen von der Leuchtintensität der verwendeten Dioden abhängig.

Oberhalb der Leiterplatte ist als Strahlmodifikationsschicht 5 eine Kunststofflage mit eingeprägten Linsen 4 angeordnet. Diese Kunststofflage hat die Aufgabe, den Strahlengang des transmittierten Lichtes auf zu weiten und so eine möglichst hohe flächige Ausleuchtung zu erzeugen. Oberhalb der so gebildeten Strahlmodifikationsschicht 5 ist die Streuschicht 3 als Opalglasscheibe angeordnet, wobei der Abstand A zwischen der Strahlmodifikationsschicht 5 und der Streuschicht 3 eine beliebige Größe annehmen kann. Unter Opalglas wird in diesem Zusammenhang eine Scheibe verstanden, die Insbesondere kann auch ein unmittelbarer Kontakt zwischen den beiden Schichten vorgesehen sein kann. Dies ermöglicht eine Reduzierung der Bauhöhe, was in vielen Anwendungsfällen gewünscht ist.

Die Erfindung ist grundsätzlich auf eine Vielzahl von Anwendungen anwendbar, bei denen mit möglichst geringer Bauhöhe eine möglichst homogene Beleuchtung einer Fläche erforderlich ist. Beispiele für eine übliche Anwendung der Erfindung sind neben den bereits beschriebenen Informationsträgern, -tafeln oder Werbeaufstellern auch Hinweistafeln in öffentlichen Verkehrsmitteln, Fahrplanträger oder auch Signallampen, wie beispielsweise Rückleuchten eines Kraftfahrzeugs oder Gläser von Verkehrsampeln. Auch eine indirekte Beleuchtung von Schaltern und sonstigen Funktionselementen kann auf die beschriebene Weise realisiert werden.

## Patentansprüche

1. Präsentationsvorrichtung zur hintergrundbeleuchteten Präsentation von lichtdurchlässigen Informationsträgern in Form von Werbetafeln, Postern oder Fahrplänen, mit einem Gehäuse und zumindest einer in dem Gehäuse angeordneten, hintergrundbeleuchtete Fläche, die eine Lichtquellen (1) tragende Leuchtfläche (2) und eine, das von den Lichtquellen (1) emittierte Licht streuende, lichtdurchlässige Streufläche (3) aufweist, die zumindest partiell über der Leuchtfläche (2) angeordnet ist, wobei zwischen der Leuchtfläche (2) und der Streufläche (3) zumindest eine Strahlmodifikationsfläche (5) angeordnet ist, die eine Mehrzahl nebeneinander angeordneter, transparenter Linsen (4) aufweist und den Strahlengang des von den Lichtquellen (1) emittierten Lichtes infolge der optischen Eigenschaften der Linsen (4) auf zu weiten vermag,
**dadurch gekennzeichnet, dass**
die Linsen (4) Defraktionslinsen mit einer optisch variablen Mikrostruktur sind, wobei die Strahlmodifikationsfläche (5) von einer dünnen Kunststofffolie oder der Streufläche gebildet ist und die Linsen (4) in die Strahlmodifikationsfläche (5) eingeprägt oder auf sonstige Weise eingeformt sind.

2. Präsentationsvorrichtung mit zumindest einer hintergrundbeleuchtete Fläche nach Anspruch 1, **dadurch gekennzeichnet, dass** die Lichtquellen (1) punktförmig Licht abstrahlende Strahler (2) sind, die zumindest über einen Teilbereich der lichtdurchlässigen Fläche (1) hinter der Strahlmodifikationsfläche (5) angeordnet sind.

3. Präsentationsvorrichtung mit zumindest einer hintergrundbeleuchtete Fläche nach einem der beiden vorhergehenden Ansprüche, **dadurch gekennzeichnet, dass** mehrere, übereinander angeordnete Strahlmodifikationsflächen (5) vorgesehen sind, wobei die Linsen (4) der Strahlmodifikationsflächen (5) aus Sicht des Strahlengangs des von den Lichtquellen (1) emittierten Lichtes zueinander versetzt angeordnet sind.

4. Präsentationsvorrichtung mit zumindest einer hintergrundbeleuchtete Fläche nach einem der vorhergehenden Ansprüche, **dadurch gekennzeichnet, dass** die Lichtquellen (1) Leuchtdioden (LEDs) sind.

5. Präsentationsvorrichtung mit zumindest einer hintergrundbeleuchtete Fläche nach dem vorhergehenden Anspruch, **dadurch gekennzeichnet, dass** die Leuchtdioden auf einer Leiterplatte angeordnet und beschaltet sind.

6. Präsentationsvorrichtung mit zumindest einer hintergrundbeleuchtete Fläche nach einem der vorhergehenden Ansprüche, **dadurch gekennzeichnet, dass** die Lichtquellen (1) zu Gruppen zusammengefasst sind, wobei die einzelnen Gruppen gemeinsam schaltbar sind.

7. Präsentationsvorrichtung mit zumindest einer hintergrundbeleuchtete Fläche nach dem vorhergehenden Anspruch, **dadurch gekennzeichnet, dass** die Gruppen Lichtquellen (1) umfassen, die innerhalb der Gruppe Licht mit einer einheitlichen Frequenz emittieren, wobei die Frequenzen des emittierten Lichtes der einzelnen Gruppen unterschiedlich sind.

8. Präsentationsvorrichtung mit zumindest einer hintergrundbeleuchtete Fläche nach einem der vorhergehenden Ansprüche, **dadurch gekennzeichnet, dass** die Streufläche (3) eine Opalglasfläche oder eine Fläche aus einem mattierten Kunststoff ist.

9. Präsentationsvorrichtung mit zumindest einer hintergrundbeleuchtete Fläche nach dem vorhergehenden Anspruch, **dadurch gekennzeichnet, dass** die Strahlmodifikationsfläche (5) von einer Schicht aus transparenten, insbesondere durchsichtigem Kunststoff gebildet ist.

10. Präsentationsvorrichtung mit zumindest einer hintergrundbeleuchtete Fläche nach einem der vorhergehenden Ansprüche, **dadurch gekennzeichnet, dass** die Leuchtfläche (2), die Streufläche (3) und die Strahlmodifikationsfläche (5) ebene Flächen sind, wobei die Strahlmodifikationsfläche (5) zwischen der Leuchtfläche (2) und der Streufläche (3) zu der Leuchtfläche (2) mit einem Abstand (A) beabstandet angeordnet ist.

11. Präsentationsvorrichtung mit zumindest einer hintergrundbeleuchtete Fläche nach einem der vorhergehenden Ansprüche, **dadurch gekennzeichnet, dass** zwischen den Lichtquellen (1) relativ zu der Strahlmodifikationsfläche (5) ein Abstand (A) von weniger als 50 mm, bevorzugt zwischen 15 mm und 30 mm und besonders bevorzugt von 25 mm vorgesehen ist.

12. Präsentationsvorrichtung mit zumindest einer hintergrundbeleuchtete Fläche nach einem der vorhergehenden Ansprüche, **dadurch gekennzeichnet, dass** die Leuchtfläche (2), die Streufläche (3) und die Strahlmodifikationsfläche (5) über einen Rahmen zu einer Sandwichplatte miteinanderverbunden sind.

13. Präsentationsvorrichtung mit zumindest einer hintergrundbeleuchtete Fläche nach einem der vorstehenden Ansprüche, **dadurch gekennzeichnet, dass** das Gehäuse einen Gehäuseboden und eine, mit dem Gehäuseboden über eine insbesondere als Rahmen (6) ausgebildete Seitenwandung verbundene Gehäuseoberseite aufweist, die wenigstens einen Trägerbereich zur Aufnahme oder Befestigung eines Plakates oder eines sonstigen Informationsträgers aufweist, wobei die Leuchtfläche (2) von einer Lichtquellenträgerplatte mit darauf angeordneten Lichtquellen (1), die Streufläche (3) von einer aus Sicht der Lichtquellen (1) oberhalb der Lichtquellenträgerplatte angeordneten, transparenten und lichtbrechenden Platte und die Strahlmodifikationsfläche (5) von einer zwischen Lichtquellenträgerplatte und der transparenten und lichtbrechenden Platte angeordneten, transparenten optischen Schicht gebildet ist.

14. Präsentationsvorrichtung nach dem vorhergehenden Anspruch, **dadurch gekennzeichnet, dass** die transparente optische Schicht eine Folie ist, die auf die der Lichtquellenträgerplatte zugewandte Seite Platte geklebt ist, die die Streufläche (3) bildet.

15. Präsentationsvorrichtung nach Anspruch 13 oder 14, **dadurch gekennzeichnet, dass** die die Streufläche (3) bildende, transparente und lichtbrechende Platte als Gehäusedeckel ausgebildet ist, der verriegel- und schwenkbar mit der Seitenwandung verbunden ist.

16. Präsentationsvorrichtung nach einem der Ansprüche 13, 14 oder 15, **dadurch gekennzeichnet, dass** der Gehäuseboden von der Lichtquellenträgerplatte gebildet ist.

17. Präsentationsvorrichtung nach einem der Ansprüche 1 bis 16, **dadurch gekennzeichnet, dass** sie als Werbeaufsteller mit zwei über ein Gelenk miteinander verbundenen Präsentationsflächen ausgebildet ist, die an der dem Gelenk abgewandten Seite über Füße auf den Boden aufstellbar sind, wobei zumindest eine der Präsentationsflächen eine hintergrundbeleuchtete Fläche nach einem der vorhergehenden Ansprüche aufweist.

## Claims

1. Presentation device for the backlit presentation of light-permeable information carriers in the form of advertising boards, posters or timetables, comprising a housing and at least one backlit surface arranged in the housing, said surface comprising an illuminating surface (2) bearing light sources (1) and a light-permeable scattering surface (3) scattering the light emitted by the light sources (1), which is at least partially arranged above the illuminating surface (2), at least one beam modification surface (5) being arranged between the illuminating surface (2) and the scattering surface (3), said beam modification surface comprising a plurality of transparent lenses (4) arranged adjacent to one another and being able to widen the beam path of the light emitted by the light sources (1) as a result of the optical properties of the lenses (4),
**characterised in that**
the lenses (4) are diffraction lenses with an optically variable microstructure, the beam modification surface (5) being formed by a thin plastics film or the scattering surface, and the lenses (4) being stamped into the beam modification surface (5) or moulded therein in a different manner.

2. Presentation device comprising at least one backlit surface according to Claim 1, **characterised in that** the light sources (1) are spotlights (2) which radiate light in a punctiform manner and which are arranged over at least a partial region of the light-permeable surface (1) behind the beam modification surface (5).

3. Presentation device comprising at least one backlit surface according to one of the two preceding claims, **characterised in that** a plurality of beam modification surfaces (5) are provided, arranged one above the another, the lenses (4) of the beam modification surfaces (5) being arranged offset to one another, relative to the beam path of the light emitted by the light sources (1).

4. Presentation device comprising at least one backlit surface according to one of the preceding claims, **characterised in that** the light sources (1) are light-emitting diodes (LEDs).

5. Presentation device comprising at least one backlit surface according to the preceding claim, **characterised in that** the light-emitting diodes are arranged and connected together on a printed circuit board.

6. Presentation device comprising at least one backlit surface according to one of the preceding claims, **characterised in that** the light sources (1) are combined into groups, the individual groups being able to be connected together.

7. Presentation device comprising at least one backlit surface according to the preceding claim, **characterised in that** the groups comprise light sources (1) which emit light at a single frequency within the group, the frequencies of the emitted light of the individual groups being different.

8. Presentation device comprising at least one backlit surface according to one of the preceding claims, **characterised in that** the scattering surface (3) is an opal glass surface or a surface made of frosted plastics.

9. Presentation device comprising at least one backlit surface according to the preceding claim, **characterised in that** the beam modification surface (5) is formed from a layer of transparent, in particular translucent, plastics.

10. Presentation device comprising at least one backlit surface according to one of the preceding claims, **characterised in that** the illuminating surface (2), the scattering surface (3) and the beam modification surface (5) are planar surfaces, the beam modification surface (5) being arranged between the illuminating surface (2) and the scattering surface (3), spaced apart from the illuminating surface (2) by a spacing (A).

11. Presentation device comprising at least one backlit surface according to one of the preceding claims, **characterised in that** a spacing (A) of less than 50 mm, preferably of between 15 mm and 30 mm and particularly preferably of 25 mm, is provided between the light sources (1) relative to the beam modification surface (5).

12. Presentation device comprising at least one backlit surface according to one of the preceding claims, **characterised in that** the illuminating surface (2), the scattering surface (3) and the beam modification surface (5) are connected together via a frame to form a sandwich plate.

13. Presentation device comprising at least one backlit surface according to one of the preceding claims, **characterised in that** the housing comprises a housing base and a housing upper face connected to the housing base via a side wall which is formed, in particular, as a frame (6), said housing upper face comprising at least one carrier region for receiving or fastening a poster or any other information carrier, the illuminating surface (2) being formed by a light source carrier plate with light sources (1) arranged thereon, the scattering surface (3) being formed by a transparent and light-refractive plate which is arranged above the light source carrier plate, relative to the light sources (1), and the beam modification surface (5) being formed by a transparent optical layer arranged between the light source carrier plate and the transparent and light-refractive plate.

14. Presentation device according to the preceding claim, **characterised in that** the transparent optical layer is a film which is bonded to the plate on the side facing the light source carrier plate, said plate forming the scattering surface (3).

15. Presentation device according to Claim 13 or 14, **characterised in that** the transparent and light-refractive plate forming the scattering surface (3) is configured as a housing cover which is connected to the side wall in a manner which is lockable and pivotable.

16. Presentation device according to one of Claims 13, 14 or 15, **characterised in that** the housing base is formed by the light source carrier plate.

17. Presentation device according to one of Claims 1 to 16, **characterised in that** it is configured as an advertising board with two presentation surfaces connected together via a joint, said presentation surfaces being able to be mounted on the base via feet, on the side remote from the joint, at least one of the presentation surfaces comprising a backlit surface according to one of the preceding claims.

## Revendications

1. Dispositif de présentation à des fins de présentation éclairée par l'arrière-plan de supports d'information perméables à la lumière sous la forme de panneaux publicitaires, posters et feuilles de route, comportant un logement et au moins une surface éclairée par l'arrière-plan, disposée dans le logement, qui présente une surface lumineuse (2) portant une source de lumière (1) et une surface de diffusion (3) perméable à la lumière, diffusant la lumière émise par les sources de lumière (1), laquelle est disposée au moins partiellement par-dessus la surface lumineuse (2), dans lequel entre la surface lumineuse (2) et la surface de diffusion (3) au moins une surface de modification de rayonnement (5) est disposée, qui présente une pluralité de lentilles (4) transparentes, disposées côte à côte et permet d'élargir le trajet du rayonnement de la lumière émise par les sources de lumière (1) grâce aux propriétés optiques des lentilles (4),
**caractérisé en ce que**
les lentilles (4) sont des lentilles diffractives avec une microstructure optique variable, dans lequel la surface de modification de rayonnement (5) est formée par un film plastique mince ou par la surface de diffusion et les lentilles (4) sont gravées dans la surface de modification de rayonnement (5) ou façonnées d'une autre manière.

2. Dispositif de présentation comportant au moins une surface éclairée par l'arrière-plan selon la revendication 1, **caractérisé en ce que** les sources de lumière (1) sont des rayonnements (2) diffusant de la lumière en forme de point, qui sont disposés au moins sur une zone partielle de la surface perméable à la lumière (1) derrière la surface de modification de rayonnement (5).

3. Dispositif de présentation comportant au moins une surface éclairée par l'arrière-plan selon une des deux revendications précédentes, **caractérisé en ce que** plusieurs surfaces de modification de rayonnement (5) disposées les unes sur les autres sont prévues, dans lequel les lentilles (4) des surfaces de modification de rayonnement (5) sont disposées en décalage les unes par rapport aux autres vu depuis le trajet de rayonnement de la lumière émise par les sources de lumière (1).

4. Dispositif de présentation comportant au moins une surface éclairée par l'arrière-plan selon une des revendications précédentes, **caractérisé en ce que** les sources de lumière (1) sont des diodes lumineuses (LEDs).

5. Dispositif de présentation comportant au moins une surface éclairée par l'arrière-plan selon la revendication précédente, **caractérisé en ce que** les diodes lumineuses sont disposées et branchées sur une plaquette de circuit imprimé.

6. Dispositif de présentation comportant au moins une surface éclairée par l'arrière-plan selon une des revendications précédentes, **caractérisé en ce que** les sources de lumière (1) sont assemblées en groupes, dans lequel les groups individuels peuvent être branchés en commun.

7. Dispositif de présentation comportant au moins une surface éclairée par l'arrière-plan selon la revendication précédente, **caractérisé en ce que** les groupes comprennent des sources de lumière (1), qui émettent à l'intérieur du groupe de la lumière avec une fréquence unique, dans lequel les fréquences de la lumière émise des groupes individuels sont différentes.

8. Dispositif de présentation comportant au moins une surface éclairée par l'arrière-plan selon une des revendications précédentes, **caractérisé en ce que** la surface de diffusion (3) est une surface de verre opalescent ou une surface constituée d'un plastique dépoli.

9. Dispositif de présentation comportant au moins une surface éclairée par l'arrière-plan selon la revendication précédente, **caractérisé en ce que** la surface de modification de rayonnement (5) est formée par une couche constituée d'un plastique transparent, notamment translucide.

10. Dispositif de présentant comportant au moins une surface éclairée par l'arrière-plan selon une des revendications précédentes, **caractérisé en ce que** la surface lumineuse (2), la surface de diffusion (3) et la surface de modification de rayonnement (5) sont des surfaces plates, dans lequel la surface de modification de rayonnement (5) entre la surface lumineuse (2) et la surface de diffusion (3) est disposée en espacement par rapport à la surface lumineuse (2) avec un écartement (A).

11. Dispositif de présentation comportant au moins une surface éclairée par l'arrière-plan selon une des revendications précédentes, **caractérisé en ce que** entre les sources de lumière (1) relativement à la surface de modification de rayonnement (5) un écartement (A) de moins de 50 mm, de préférence compris entre 15 mm et 30 mm et notamment de préférence de 25 mm est prévu.

12. Dispositif de présentation comportant au moins une surface éclairée par l'arrière-plan selon une des revendications précédentes, **caractérisé en ce que** la surface lumineuse (2), la surface de diffusion (3) et la surface de modification de rayonnement (5) sont reliées les unes aux autres par l'intermédiaire d'un cadre en une plaque en sandwich.

13. Dispositif de présentation comportant au moins une surface éclairée par l'arrière-plan selon une des revendications précédentes, **caractérisé en ce que** le logement présente une base de logement et une face supérieure de logement reliée à la base de logement par une paroi latérale conçue notamment comme un cadre (6), qui présente au moins une zone porteuse pour recevoir ou fixer une affiche ou un autre support d'information, dans lequel la surface lumineuse (2) est formée par une plaque de support de source lumineuse sur laquelle sont disposées des sources de lumière (1), la surface de diffusion (3) est formée par une plaque interrompant la lumière, transparente et disposée au-dessus de la plaque de support de source de lumière vu depuis la source de lumière (1) et la surface de modification de rayonnement (5) est formée par une couche optique transparente, disposée entre la plaque de support de source de lumière et la plaque transparente et interrompant la lumière.

14. Dispositif de présentation selon la revendication précédente, **caractérisée en ce que** la couche optique transparente est un film, qui est collé sur le côté qui se détourne de la plaque de support de source de lumière, qui forme la surface de diffusion (3).

15. Dispositif de présentation selon les revendications 13 ou 14, **caractérisé en ce que** la plaque transparente et interrompant la lumière, formant la surface de diffusion (3) est conçue comme un couvercle de logement, qui est relié de manière verrouillable et pivotante à la paroi latérale.

16. Dispositif de présentation selon une des revendications 13, 14 ou 15, **caractérisé en ce que** la base du logement est formée par la plaque de support de source de lumière.

17. Dispositif de présentation selon une des revendications 1 à 16, **caractérisé en ce que** il est conçu comme un présentoir publicitaire comportant deux surfaces de présentation reliées par un joint articulé, qui peuvent être posées sur le sol par l'intermédiaire de pieds sur le côté opposé au joint articulé, dans lequel au moins au moins une des surfaces de présentation présente une surface éclairée par l'arrière-plan selon une des revendications précédentes.
